# EUROPÄISCHE PATENTSCHRIFT

(11) **EP 0 615 566 B1**
(45) Veröffentlichungstag und Bekanntmachung des Hinweises auf die Patenterteilung: **11.09.1996**
(21) Anmeldenummer: 92923755.0
(22) Anmeldetag: 20.11.1992
(51) Int. Cl.: E01C 5/08, E01C 9/00, B28B 23/00

(54) **PFLASTERSTEINSATZ SOWIE VERFAHREN UND VORRICHTUNG ZUM HERSTELLEN DESSELBEN**
SET OF PAVING STONES, PROCESS AND DEVICE FOR PRODUCING THE SAME
ENSEMBLE DE PAVES ET PROCEDE ET DISPOSITIF POUR SA FABRICATION

(30) Priorität: 23.11.1991 DE 4138564
(43) Veröffentlichungstag der Anmeldung: 21.09.1994
(73) Patentinhaber: SF-Kooperation GmbH Beton-Konzepte, D-28717 Bremen (DE)
(72) Erfinder: HAGENAH, Gerhard, D-2862 Worpswede (DE)
(74) Vertreter: Bolte, Erich, Dipl.-Ing.
(86) Internationale Anmeldenummer: EP9202670
(87) Internationale Veröffentlichungsnummer: WO9310310

(56) Entgegenhaltungen:
- EP-A- 0 004 364
- DE-A- 3 200 184
- NL-A- 6 803 753
- US-A- 1 592 591

## Beschreibung

Die Erfindung betrifft einen Pflastersteinsatz für Rasenpflaster, gemäß dem Oberbegriff des Anspruchs 1. Weiterhin betrifft die Erfindung eine Vorrichtung und ein Verfahren zum Herstellen derartiger Pflastersteinsätze gemäß dem Oberbegriff der Ansprüche 2 und 8.

Pflasterdecken, die einen pflanzlichen Bewuchs innerhalb von Fugen zwischen den Pflastersteinen erlauben, gewinnen zunehmend an Bedeutung. Um eine Belastbarkeit der sogenannten Rasenpflaster-Decken durch ruhenden und - in begrenztem Umfange - durch rollenden Verkehr zu gewährleisten, müssen die Pflastersteine gegen Verschiebungen gesichert sein. Zu diesem Zweck werden bisher in den Fugen Abstandhalter angeordnet, durch die die benachbarten Pflastersteine gegeneinander abgestützt sind. Bei dem Rasenpflaster gemäß EP-A-259 735 sind die Pflastersteine durch Abstandhalter gegeneinander abgestützt, die im Boden nach einer gewissen Zeit verrotten.

Die Verlegung derartiger Pflasterdecken ist aufwendig. Außerdem müssen die Abstandhalter als gesonderte Elemente der Pflasterdecke gefertigt und bereitgehalten werden.

Aus DE-A-32 00 184 sind zusammengefügte, gegliederte Betongelenkplatten bekannt, die aus durch Bewehrungen in Reihe miteinander verbundenen Betonsteinen bestehen. Die Reihen der Betonsteine werden so verlegt, daß andere Betonsteinreihen in Lücken eingeführt werden können, so daß eine Gelenkplattenwirkung erzielt ist. Derartige Pflastersteinsätze sind in der Verlegung aufwendig, weil die Pflastersteine der einen Reihe in passende Lücken einer aus anderen Reihen von Pflastersteinen gebildete Formation eingesetzt werden müssen. Darüber hinaus ist die Herstellung derartiger Pflastersteineinheiten aufwendig.

Der Erfindung liegt die Aufgabe zugrunde, für die Ausgestaltung einer Rasenpflaster-Decke sowie deren Fertigung Maßnahmen vorzuschlagen, die gegenüber den bisherigen Lösungen eine Vereinfachung darstellen und darüber hinaus auf einfache Weise eine Sicherung der Pflastersteine der eingebauten Pflasterdecke langfristig gewährleisten.

Zur Lösung dieser Aufgabe ist der erfindungsgemäße Pflastersteinsatz dadurch gekennzeichnet, daß die Beton-Pflastersteine ausschließlich durch das Haltegitter miteinander verbunden sind, das Haltegitter aus zug- und verrottungsfestem, elastischen Material besteht, das Haltegitter im Bereich der Längsfugen und Querfugen durchgehend freiliegt, das Haltegitter ausschießlich im Bereich der Beton-Pflastersteine vollständig in diese eingebettet ist, das Haltegitter mit einem Abstand von einer Unterseite der Beton-Pflastersteine in diese eingebettet ist, der einem Viertel bis einem Drittel der Gesamthöhe eines Beton-Pflastersteins entspricht, der Abstand der Längsstränge und Querstränge des Haltegitters jeweils voneinander 2 cm bis 5 cm, vorzugsweise etwa 3 cm beträgt.

Ein Pflastersteinsatz besteht jeweils aus einer Gruppe von gleichzeitig gefertigten Pflastersteinen, die bei der Herstellung durch ein in den Beton eingebettetes Haltegitter zu einer Einheit miteinander verbunden werden. Das Haltegitter besteht aus Längssträngen und Quersträngen, die Zugbelastungen aufnehmen können. Die Pflastersteine des Rasenpflasters werden demnach durch zugbelastbare Organe hinsichtlich ihrer Relativstellung zueinander gesichert. Im Bereich der Längsfugen und Querfugen sind keine weiteren Verbindungs- oder Stützorgane für die Pflastersteine angeordnet.

Das Haltegitter ist so ausgebildet, daß der Pflanzenwuchs in den im übrigen durchgehend freien Längsfugen und Querfugen nicht beeinträchtigt wird. Auch sind die Abstände zwischen den Längssträngen und Quersträngen erfindungsgemäß so gewählt, daß bei der Fertigung der Pflastersteine der frische Beton durch Öffnungen bzw. Maschen des Haltegitters hindurchzutreten vermag. Der Abstand der Stränge voneinander beträgt zu diesem Zweck 2 cm bis 5 cm, vorzugsweise etwa 3 cm.

Das Haltegitter ist erfindungsgemäß vollständig in Beton eingebettet, mit einer ausreichenden Betonüberdeckung. Vorzugsweise erstreckt sich das Haltegitter mit einem Abstand von einer Unterseite der Pflastersteine, die etwa einem Drittel der Höhe derselben entspricht.

Durch diese Anordnung des Haltegitters sind besondere Maßnahmen bei der Fertigung der Pflastersteinsätze erforderlich. Die Herstellung soll industriell in einer üblichen Steinformmaschine erfolgen. Diese ist mit einer im Prinzip bekannten Betonform ausgestattet. Zu dieser gehört ein Unterlagsbrett, auf der die Betonsteine geformt und bis zum vollständigen Aushärten lagern. Weiterhin gehört ein rahmenartiger Formkasten mit durch Längswände und Querwände begrenzten, unten und oben offenen Formnestern zu der Betonform. Schließlich sind Druckstempel vorgesehen, die in die Formnester zur Verdichtung des Betons von oben her eintreten. Weiterhin gehört üblicherweise zu der Betonform ein Ziehblech, welches zwischen dem Formkasten und dem Unterlagsbrett angeordnet ist.

Eine so ausgebildete Betonform ist erfindungsgemäß mit einem der Höhe nach, nämlich in einer im Abstand von der Unterlage (Unterlagsbrett) verlaufenden Ebene geteilten Formkasten ausgerüstet, der demnach aus einem oberen Teilformkasten und einem unteren Teilformkasten besteht. Die beiden Teilformkästen bilden zusammen jeweils die Formnester. Das Haltegitter ist zwischen den Teilformkästen angeordnet und wird zwischen diesen eingespannt bzw. fixiert.

Der untere Teilrahmen ist in besonderer Weise ausgebildet, nämlich derart, daß nach dem Fertigen der Betonsteine eines Pflastersteinsatzes der untere Teilformkasten in einer bestimmten Richtung aus dem Bereich der Betonform herausgezogen werden kann. Der untere Teilformkasten weist deshalb ausschließlich in Querrichtung bzw. in Richtung der Zugbewegung verlaufende Querwände auf.

Weitere Merkmale der Erfindung beziehen sich auf die Herstellung des Pflastersteinsatzes sowie auf die Ausbildung der Betonform. Einzelheiten derselben sowie des Pflastersteinsatzes werden nachfolgend anhand der Zeichnungen näher erläutert. Es zeigt:
- Fig. 1: einen Pflastersteinsatz bzw. einen Teil desselben im Grundriß,
- Fig. 2: einen Schnitt durch den Pflastersteinsatz gemäß Fig. 1 in der Schnittebene II - II,
- Fig. 3: einen Schnitt durch den Pflastersteinsatz gemäß Fig. 1 in der Schnittebene III - III,
- Fig. 4: eine Betonform zum Herstellen von Pflastersteinsätzen gemäß Fig. 1 in Draufsicht,
- Fig. 5: die Betonform gemäß Fig. 4 im Querschnitt, teilweise bei abgehobenem Druckstempel,
- Fig. 6: die Betonform im Längsschnitt in einer Darstellung entsprechend Fig. 5,
- Fig. 7: einen Ausschnitt der Betonform im Längsschnitt bei stark vergrößertem Maßstab,
- Fig. 8: die Einzelteile der Betonform in einer Stellung bei der Vorbereitung für einen Fertigungstakt in Seitenansicht.

Die in den Zeichnungen dargestellten Ausführungsbeispiele beziehen sich zum einen auf einen Pflastersteinsatz als Verlegeeinheit für Rasenpflaster. Zum anderen sind Einzelheiten einer Vorrichtung (Betonform) für die Fertigung derartiger Pflastersteinsätze gezeigt. Die Betonform kommt allerdings auch für die Fertigung von Pflastersteinsätzen in Betracht, die nicht notwendigerweise als Teil eines Rasenpflasters eingesetzt werden.

Der Pflastersteinsatz gemäß Fig. 1 bis Fig. 3 besteht aus in Längs- und Querreihen angeordneten (Beton-)Pflastersteinen 10 mit quadratischem Grundriß. Die Höhe der Pflastersteine 10 entspricht der üblichen Höhe derartiger Pflastersteine entsprechend der erwarteten Belastung.

Die zu einer Verlegeeinheit bzw. einem Pflastersteinsatz gehörenden Pflastersteine 10 sind durch zugbelastbare, elastische Organe miteinander verbunden, nämlich durch ein durchgehendes Haltegitter 11. Dieses besteht aus Längssträngen 12 sowie aus Quersträngen 13. Die Längsstränge 12 und Querstränge 13 sind im Bereich von Knoten 14 miteinander verbunden. Das so ausgebildete Haltegitter 11 besteht aus einem geeigneten Kunststoff, z.B. Polyester. Derartige Haltegitter 11 können in entsprechenden Stranggießmaschinen fortlaufend hergestellt werden. Das Material ist witterungsbeständig und haltbar gegen Zugbelastungen.

Das Haltegitter 11 ist vollständig in den Beton der Pflastersteine 10 eingebettet, nämlich mit einem ausreichenden Abstand von der Unterseite 15 der Pflastersteine 10. Bei dem gezeigten Ausführungsbeispiel hat das Haltegitter 11 einen Abstand von der Unterseite 15, der etwa einem Drittel der Höhe des Pflastersteins 10 entspricht.

Für die Anwendung eines so ausgebildeten Pflastersteinsatzes (Fig. 1) für Rasenpflaster-Decken haben die Pflastersteine 10 große, durch das Haltegitter 11 fixierte Abstände voneinander. Es entstehen dadurch breite Längsfugen 16 und ebenso breite Querfugen 17 zwischen den in Reihen angeordneten Pflastersteinen 10. Die Längsfugen 16 und Querfugen 17 haben eine Breite von 4 cm bis 5 cm. Innerhalb dieser Längsfugen 16 und Querfugen 17 liegt das Haltegitter 11 vollständig frei. Abstandhalter oder Verbindungsstege sind nicht vorhanden. Aufgrund der Abstände der Längsstränge 12 und Querstränge 13 voneinander ergeben sich Öffnungen 18 bzw. Maschen des Haltegitters 11, die einen ungehinderten Pflanzenwuchs im Bereich der Längsfugen 16 und Querfugen 17 gewährleisten. Der Abstand der Längsstränge 12 und Querstränge 13 voneinander beträgt hier etwa 3 cm.

Die in der beschriebenen Weise ausgebildeten Verlegeeinheiten bzw. Pflastersteinsätze werden in einer üblichen Steinformmaschine mit Hilfe von Betonformen gefertigt, die gewisse Abänderungen gegenüber den herkömmlichen Betonformen aufweisen.

Eine Betonform besteht üblicherweise aus einem Formkasten 19. Dieser besteht aus einem äußeren Rahmen 20 mit Längsholmen 21, 22 sowie Querholmen 23, 24. Innerhalb dieses Rahmens 20 verlaufen Längswände 25 und Querwände 26. Durch diese werden Formnester 27 begrenzt, in denen die Pflastersteine 10 geformt werden.

Der oben und unten offene Rahmen 20 steht auf einer Unterlage, einem Unterlagsbrett 28. Dieses kann unmittelbar den unteren Abschluß der Betonform bilden. Die fertigen Pflastersteine ruhen auf dem Unterlagsbrett 28 bis zum vollständigen Abbinden.

Bei dem vorliegenden Ausführungsbeispiel ist ein Ziehblech 29 als unterer Abschluß des Formkastens 19 vorgesehen. Das Ziehblech 29 befindet sich demnach zwischen Formkasten 19 und Unterlagsbrett 28. Beim Entformen wird das Ziehblech 29 gemäß Pfeil 30 in horizontaler Richtung aus der Betonform herausgezogen, so daß die Pflastersteine 10 dann unmittelbar auf dem Unterlagsbrett 28 aufliegen und mit diesem nach Entfernen des Formkastens 19 abtransportiert werden können.

Von oben her treten Druckstempel 31 mit Stempelplatten 32 entsprechend der Form und Gröpe der Formnester 27 in diese ein.

Um bei der Herstellung der Pflastersteine 10 das Haltegitter 11 in diese einzubetten, ist bei dem gezeigten Ausführungsbeispiel der Formkasten 19 entlang einer (gedachten) horizontalen Teilungsebene 33 geteilt. Es entsteht dadurch ein oberer Teilformkasten 34 und ein unterer Teilformkasten 35. Beide zusammen ergeben den gesamten Formkasten 19.

Im Bereich der Teilungsebene 33 erstreckt sich das Haltegitter 11. Dieses wird vor dem Einfüllen des Betons in die Position gebracht. Der von oben her in die offenen Formnester 27 eingefüllte frische Beton tritt durch die Öffnungen 18 bzw. Maschen des Haltegitters 11 hindurch, so daß der Formkasten 19 bzw. jedes Formnest 27 in voller Höhe mit Beton ausgefüllt wird.

Das Haltegitter 11 ist zwischen den Teilformkästen 34 und 35 eingespannt bzw. fixiert. Bei dem vorliegenden Ausführungsbeispiel wird das Haltegitter 11 lediglich an drei Seiten zwischen den Teilformkästen 34, 35 eingespannt, nämlich im Bereich des Längsholms 22 und der Querholme 23, 24.

Der untere Teilformkasten 35 ist so ausgebildet, daß eine Entformung der Pflastersteine 10 im wesentlichen nach dem üblichen Prinzip erfolgen kann. Zu diesem Zweck wird nach dem Ausformen der Pflastersteine 10 in den einzelnen Formnestern 27 zunächst der untere Teilformkasten 35 entfernt. Dieser wird in horizontaler Richtung gemäß Pfeil 30 aus dem Bereich der Betonform herausgezogen. Um dies zu ermöglichen, besteht der untere Teilformkasten 35 aus dem in Zugrichtung gemäß Pfeil 30 vornliegenden unteren Teil des Längsholms 22 des (geteilten) Rahmens 20. An diesen schließen in Richtung der Ziehbewegung verlaufende Querwände 26 bzw. untere Teile dieser Querwände 26 an. Der untere Teilformkasten 35 weist demnach keine Längswände 25 auf. In diesem Bereich sind unterhalb der Längswände 25 des oberen Teilformkastens 34 entsprechende, langgestreckte, streifenförmige Hohlräume 41 gebildet. In diese tritt bei der Herstellung der Pflastersteine 10 etwas Beton ein, so daß die fertigen Pflastersteine 10 eines Pflastersteinsatzes im Bereich der Längsfugen 16 Grate 36 benachbart zur Unterseite 15 aufweisen. Diese Grate 36 können durch eine Nachbearbeitung beseitigt werden. Da sie den Querschnitt der Längsfugen 16 nur unwesentlich vermindern, können sie aber auch an den Pflastersteinen 10 bleiben.

Nach dem Herausziehen des unteren Teilformkastens 35 kann die Entformung in der üblichen Weise von statten gehen. Die Druckstempel 31 bleiben in der Druckstellung gemäß Fig. 7. Der obere Teilformkasten 34 wird aufwärtsbewegt in eine Position gemäß Fig. 8. Anschließend erfolgt ein Anheben der Druckstempel 31. Nunmehr kann das Unterlagsbrett 28 mit den Pflastersteinen 10 und dem in diese eingebetteten Haltegitter 11 abtransportiert werden.

Bei dem vorliegenden Ausführungsbeispiel ist der untere Teilformkasten 35 mit dem Ziehblech 29 verbunden. Die unteren Teile der Querwände 26 sind als langgestreckte Aufkantungen auf dem Ziehblech 29 angeordnet. An diesem sind auf der einen Seite Schubstangen 37 angebracht, die eine Hin- und Herbewegung des Ziehblechs 29 über ein geeignetes Betätigungsorgan (Druckmittelzylinder) ermöglichen. Mit dem Ziehblech 29 wird der untere Teilformkasten 35 aus dem Bereich der Betonform herausgezogen oder in diese eingeführt.

Das im wesentlichen der Gröpe eines Pflastersteinsatzes entsprechende Haltegitter 11 wird im vorliegenden Falle von einer Rolle (nicht gezeigt) abschnittweise abgezogen. Nach dem Einbringen eines entsprechenden Abschnitts des Haltegitters 11 in die Betonform wird das erforderliche Stück abgetrennt. Bei dem vorliegenden Ausführungsbeispiel ist am oberen Teilformkasten 34, nämlich am in Zugrichtung vornliegenden Längsholm 22, eine Schneidkante 38 angebracht, die beim Absenken des Teilformkastens 34 den Trennschnitt bewirkt. Die Schneidkante 38 kann auch außerhalb des Bereichs des Formkastens 19 mit Abstand von diesem angeordnet sein, wobei das Haltegitter 11 über den Längsholm 22 des unteren Teilformkastens 35 überstehend abgetrennt wird. Dabei ist der Schneidkante 38 ein unteres festes Gegenmesser zugeordnet, so daß beim Schließen des Formkastens 19 das Haltegitter 11 durchtrennt und die Längsholme 22 des oberen Teilformkastens 34 und des unteren Teilformkastens 35 unmittelbar aneinanderliegen und so das Haltegitter 11 einspannen können.

Das Haltegitter 11 wird weiterhin durch den unteren Teilformkasten 35 bzw. durch das Ziehblech 29 in die Position innerhalb des Formkastens 19 gebracht. Zu diesem Zweck wird der jeweils freie, vordere Rand des Haltegitters 11 an einem freien Rand des Ziehblechs 29 bzw. des unteren Teilformkastens 35 fixiert, z.B. an hakenförmigen Halteorganen 39.

Aus der nicht gezeigten Ausgangsstellung des Ziehblechs 29 außerhalb der Betonform wird das Haltegitter 11 unter Abwikkeln von der Rolle in die Betonform transportiert (Fig. 8). Danach wird der obere Teilformkasten 34 abgesenkt. Sodann erfolgt das Einfüllen des Betons in die oben offenen Formnester 27. Danach werden die Druckstempel 31 abgesenkt. Es erfolgt dann die Verdichtung des Betons durch einen Rütteltisch 40, auf dem die Betonform ruht.

Nach dem Formen der Pflastersteine 10 wird in der beschriebenen Weise zuerst das Ziehblech 29 zurückgezogen mit dem unteren Teilformkasten 35, dann der obere Teilformkasten 34 aufwärtsbewegt und anschließend der Druckstempel angehoben.

Der obere Teilformkasten 34 ist so ausgebildet, daß die Querwände 26 nicht auf den korrespondierenden Querwänden 26 des unteren Teilformkastens 35 ruhen. Vielmehr ist der obere Teilformkasten 34 durch den in Zugrichtung hintenliegenden Längsholm 21 unmittelbar auf dem Unterlagsbrett 28 bzw. auf dem Ziehblech 29 abgestützt. Des weiteren ruhen die Querholme 23, 24 des oberen Teilformkastens 34 auf den entsprechenden Querholmen 23, 24 des unteren Teilformkastens 35. Auch der in Ziehrichtung vornliegende Längsholm 22 des oberen Teilformkastens 34 ruht auf dem Längsholm 22 des unteren Teilformkastens 35.

Die so hergestellten Pflastersteinsätze können auf vorteilhafterweise maschinell verlegt werden. Dazu weist eine Verlegemaschine gemäß DE-A-34 11 350 einen Kopf zum Erfassen jeweils eines Pflastersteinsatzes auf. Der Kopf besteht aus zwei in Querrichtung verlaufenden Klemmbacken, die die Pflastersteine 10 während des Verlegevorgangs zusammendrücken. Zur Sicherung der Fugenabstände zwischen den Pflastersteinen 10 in Längsrichtung ist es erforderlich, daß der Kopf mit Abstandshaltern versehen ist, die in die Längsfugen 16 eingreifen und die Pflastersteine 10 während der Verlegung mit entsprechenden Abständen voneinander fixieren.

Die beschriebene Betonform ist auch geeignet für die Herstellung von Pflastersteinsätzen bzw. Verlegeeinheiten, die nicht für Rasenpflaster-Decken bestimmt sind, gleichwohl aber ein vollständig eingebettetes Haltegitter aufweisen. Die Fugen sind in diesem Falle kleiner bzw. schmaler.

## Patentansprüche

1. Pflastersteinsatz für Rasenpflaster, wobei der Pflastersteinsatz aus unter Bildung von breiten, für einen Pflanzenwuchs geeigneten Längsfugen (16) und Querfugen (17) im Abstand voneinander angeordneten Beton-Pflastersteinen (10), die durch ein Haltegitter (11) miteinander verbunden sind und gegen Verschiebungen gesichert sind, besteht und wobei das Haltegitter (11) aus Längssträngen (12) und Quersträngen (13) besteht, dadurch gekennzeichnet, daß
a) die Beton-Pflastersteine (10) ausschließlich durch das Haltegitter (11) miteinander verbunden sind,
b) das Haltegitter (11) aus zug- und verrottungsfestem, elastischen Material besteht,
c) das Haltegitter (11) im Bereich der Längsfugen (16) und Querfugen (17) durchgehend freiliegt,
d) das Haltegitter (11) ausschließlich im Bereich der Beton-Pflastersteine (10) vollständig in diese eingebettet ist,
e) das Haltegitter (11) mit einem Abstand von einer Unterseite (15) der Beton-Pflastersteine (10) in diese eingebettet ist, der einem Viertel bis einem Drittel der Gesamthöhe eines Beton-Pflastersteins (10) entspricht,
f) der Abstand der Längsstränge (12) und Querstränge (13) des Haltegitters (11) jeweils voneinander 2 cm bis 5 cm, vorzugsweise etwa 3 cm beträgt.

2. Vorrichtung zum Herstellen von Pflastersteinsätzen, die aus im Abstand voneinander angeordneten Beton-Pflastersteinen (10) bestehen, die durch ein Haltegitter (11) miteinander verbunden sind, wobei die Vorrichtung aus einer Betonform mit einem Formnester (27) für je einen Beton-Pflasterstein (10) aufweisenden Formkasten (19), der auf einer Unterlage, insbesondere einem Unterlagsbrett (28), aufliegt, besteht, dadurch gekennzeichnet, daß
a) der Formkasten (19) entlang einer sich im Abstand von einer unteren Begrenzung der Formnester (27) erstreckenden, in etwa parallel zur Unterlage verlaufenden Teilungsebene (33) geteilt ist,
b) der Formkasten (19) aus einem oberen Teilformkasten (34) und einem unteren Teilformkasten (35) besteht,
c) der untere Teilformkasten (35) relativ zum feststehenden oberen Teilformkasten (34) von dem Unterlagsbrett (28) in Horizontalrichtung abziehbar ist,
d) der untere Teilformkasten (35) ausschließlich in Richtung der Abziehbewegung sich erstreckende Formwandungen (Querwände 26) aufweist und vorzugsweise einen in Zugrichtung vornliegenden unteren Teil eines Längsholms (22) quer zur Abziehrichtung.

3. Vorrichtung nach Anspruch 2, dadurch gekennzeichnet, daß der untere Teilformkasten (35) als ein Ziehblech (29) ausgebildet und durch dieses aus der Betonform heraus und in diese bewegbar ist.

4. Vorrichtung nach Anspruch 2 oder 3, dadurch gekennzeichnet, daß der Formkasten (19) derart ausgebildet ist, daß das Haltegitter (11) zwischen dem unteren Teilformkasten (35) und dem oberen Teilformkasten (34) einspannbar ist, wobei Teile des Haltegitters (11) jeweils zwischen den aneinanderliegenden Formwandungen der Teilformkästen (34, 35) eingeklemmt sind.

5. Vorrichtung nach Anspruch 4, dadurch gekennzeichnet, daß das Haltegitter (11) dreiseitig zwischen dem unteren Teilformkasten und dem oberen Teilformkasten einspannbar ist, insbesondere zwischen randseitigen Endwandungen (Längsholme 22 und Querholme 23, 24).

6. Vorrichtung nach einem oder mehreren der Ansprüche 2 bis 5, dadurch gekennzeichnet, daß der obere Teilformkasten (34) an der in Zugrichtung hintenliegenden Seite einen Längsholm (21) aufweist, dessen Höhe dem des Formkastens (19) entspricht.

7. Vorrichtung nach einem oder mehreren der Ansprüche 2 bis 6, dadurch gekennzeichnet, daß das aus einem elastischen Werkstoff, vorzugsweise aus Kunststoff, bestehende Haltegitter von einer Rolle abziehbar ist, vorzugsweise durch das hin- und herbewegbare Ziehblech (29), wobei das Ziehblech (29) vorsprungartige Halteorgane (39) aufweist.

8. Verfahren zum Herstellen von Pflastersteinsätzen, die aus im Abstand voneinander angeordneten Beton-Pflastersteinen (10) bestehen und durch ein Haltegitter (11) aus Längssträngen (12) und Quersträngen (13) miteinander verbunden sind, insbesondere in einer Vorrichtung nach einem oder mehreren der Ansprüche 2 bis 7, dadurch gekennzeichnet, daß
a) ein unterer Teilformkasten (35) auf einer Unterlage, insbesondere einem Unterlagsbrett (28), angeordnet wird,
b) anschließend das Haltegitter (11) auf dem unteren Teilformkasten (35) angeordnet wird,
c) danach ein oberer Teilformkasten (34) auf dem unteren Teilformkasten (35) bzw. dem Haltegitter (11) angeordnet wird, wobei das Haltegitter (11) zwischen oberem Teilformkasten (34) und unterem Teilformkasten (35), vorzugsweise von drei Seiten, eingespannt wird,
d) anschließend der Beton in den oben offenen Formkasten (19) eingefüllt wird, wobei das Haltegitter (11) so ausgebildet ist, daß der frische, in die Betonform eingefüllte Beton durch von den Längssträngen (12) und Quersträngen (13) gebildete Öffnungen (18) hindurchtreten kann,
e) sodann Druckstempel (31) von oben in den Formkasten (19) abgesenkt werden, wobei der Beton verdichtet wird,
f) anschließend der untere Teilformkasten (35) relativ zum feststehenden oberen Teilformkasten (34) horizontal zurückgezogen wird,
g) sodann der obere Teilformkasten (34) aufwärts bewegt wird, und
h) anschließend die Druckstempel (31) abgehoben werden.

## Claims

1. Paving stone set for lawn paving, the paving stone set being made up of concrete paving stones (10), which are spaced apart, creating wide longitudinal gaps (16) and transverse gaps (17) suitable for plant growth, are joined together by a holding grid (11) and are secured against displacement, characterized in that
a) the concrete paving stones (10) are joined together exclusively by the holding grid (11),
b) the holding grid (11) consists of tension-resistant and non-perishable elastic material,
c) the holding grid (11) lies continuously exposed in the region of the longitudinal gaps (16) and transverse gaps (17),
d) the holding grid (11), exclusively in the region of the concrete paving stones (10), is fully embedded therein,
e) the holding grid (11) is embedded in the concrete paving stones (10) at a distance from a bottom side (15) of these stones, which distance corresponds to one-quarter to one-third of the total height of a concrete paving stone (10),
f) the distance between the longitudinal strands (12) and transverse strands (13) of the holding grid (11) is in each case from 2 cm to 5 cm, preferably around 3 cm.

2. Device for the manufacture of paving stone sets made up of concrete paving stones (10) which are spaced apart and are joined together by a holding grid (11), the device comprising a concrete mould having a flask (19) which exhibits die cavities (27) for a respective concrete paving stone (10) and rests on a base, in particular a moulding plate (28), characterized in that
a) the flask (19) is divided along a partition plane (33) which extends at a distance from a bottom boundary of the die cavities (27) and runs approximately parallel to the base,
b) the flask (19) comprises a top part-flask (34) and a bottom part-flask (35),
c) the bottom part-flask (35) can be drawn, relative to the fixed, top part-flask (34), from the moulding plate (28) in the horizontal direction,
d) the bottom part-flask (35) exhibits mould walls (transverse walls 26) extending exclusively in the direction of the drawing motion, and preferably a bottom part of a longitudinal spar (22), which bottom part is situated to the front in the direction of draw, transverse to the direction of draw.

3. Device according to Claim 2, characterized in that the bottom part-flask (35) is configured as a drawing sheet (29) and can be moved by this out of and into the concrete mould.

4. Device according to Claim 2 or 3, characterized in that the flask (19) is configured such that the holding grid (11) can be clamped between the bottom part-flask (35) and the top part-flask (34), parts of the holding grid (11) being respectively clamped between the adjacent mould walls of the part-flasks (34, 35).

5. Device according to Claim 4, characterized in that the holding grid (11) can be clamped on three sides between the bottom part-flask and the top part-flask, in particular between margin-sided end walls (longitudinal spars 22 and transverse spars 23, 24).

6. Device according to one or more of Claims 2 to 5, characterized in that the top part-flask (34) exhibits, on the side situated to the rear in the direction of draw, a longitudinal spar (21), the height of which corresponds to that of the flask (19).

7. Device according to one or more of Claims 2 to 6, characterized in that the holding grid, which consists of an elastic material, preferably synthetic material, can be drawn from a roller, preferably by the drawing sheet (29) which is movable to and fro, the drawing sheet (29) exhibiting projection-like holding members (39).

8. Process for the manufacture of paving stone sets made up of concrete paving stones (10) which are spaced apart and are joined together by a holding grid (11) formed from longitudinal strands (12) and transverse strands (13), in particular in a device according to one or more of Claims 2 to 7, characterized in that
a) a bottom part-flask (35) is arranged on a base, in particular a moulding plate (28),
b) the holding grid (11) is subsequently arranged on the bottom part-flask (35),
c) after this, a top part-flask (34) is arranged on the bottom part-flask (35) and the holding grid (11), the holding grid (11) being clamped between the top part-flask (34) and bottom part-flask (35), preferably from three sides,
d) the concrete is subsequently filled into the flask (19), which is open at the top, the holding grid (11) being configured such that the fresh concrete filled into the concrete mould is able to pass through openings (18) formed by the longitudinal strands (12) and transverse strands (13),
e) pressure rams (31) are then lowered into the flask (19) from above, the concrete being compacted,
f) the bottom part-flask (35) is subsequently retracted horizontally relative to the fixed, top part-flask (34),
g) the top part-flask (34) is then moved upwards, and
h) the pressure rams (31) are subsequently raised.

## Revendications

1. Ensemble de pavés pour paver des gazons, dans lequel l'ensemble de pavés est constitué de pavés en béton (10) qui sont agencés à distance l'un de l'autre en formant de larges joints longitudinaux (16) et transversaux (17) appropriés pour une croissance de plantes et qui sont reliés l'un à l'autre et assurés contre des déplacements par une grille de retenue (11), caractérisé en ce que
a) les pavés en béton (10) sont reliés l'un à l'autre exclusivement par la grille de retenue (11),
b) la grille de retenue (11) est constituée d'une matière élastique, résistant à la traction et au pourrissement,
c) la grille de retenue (11) est dégagée de manière continue dans la zone des joints longitudinaux (16) et transversaux (17),
d) la grille de retenue (11) est, exclusivement dans la zone des pavés en béton (10), complètement noyée dans ceux-ci,
e) la grille de retenue est noyée dans les pavés en béton (10) à une certaine distance d'une face inférieure (15) de ceux-ci, distance qui correspond à un quart jusqu'à un tiers de la hauteur totale d'un pavé en béton (10),
f) la distance entre les fils longitudinaux (12) et les fils transversaux (13) de la grille de retenue (11) est respectivement de 2 cm à 5 cm, de préférence d'environ 3 cm.

2. Dispositif pour réaliser des ensembles de pavés, qui sont constitués de pavés en béton (10) disposés à distance l'un de l'autre et qui sont mutuellement reliés par une grille de retenue (11), le dispositif étant constitué d'un moule à béton comportant un châssis (19) qui présente des vides (27), chacun pour un pavé en béton (10), et qui repose sur un support, en particulier une planche de support (28), caractérisé en ce que
a) le châssis (19) est divisé le long d'un plan de partage (33) qui s'étend à distance d'une limite inférieure des vides de moule (27) et qui est disposé approximativement parallèlement au support,
b) le châssis (19) est constitué d'un châssis partiel supérieur (34) et d'un châssis partiel inférieur (35),
c) le châssis partiel inférieur (35) peut, par rapport au châssis partiel supérieur (34) stationnaire, être retiré de la planche de support (28) en direction horizontale,
d) le châssis partiel inférieur (35) présente des parois de moule (parois transversales 26) qui s'étendent exclusivement suivant la direction du mouvement de retrait et de préférence une partie inférieure, située en avant dans le sens de traction, d'un longeron (22) transversal à la direction de retrait.

3. Dispositif suivant la revendication 2, caractérisé en ce que le châssis partiel inférieur (35) est réalisé sous la forme d'une tôle de traction (29) et peut être déplacé par celle-ci hors du moule et dans ce dernier.

4. Dispositif suivant l'une des revendications 2 et 3, caractérisé en ce que le châssis (19) est réalisé de telle façon que la grille de retenue (11) puisse être enserrée entre le châssis partiel inférieur (35) et le châssis partiel supérieur (34), des parties de la grille de retenue (11) étant pincées entre les parois de moule superposées des châssis partiels (34, 35).

5. Dispositif suivant la revendication 4, caractérisé en ce que la grille de retenue (11) peut être enserrée de trois côtés entre le châssis partiel inférieur et le châssis partiel supérieur, en particulier entre des parois d'extrémité du côté bord (longerons 22 et traverses 23, 24).

6. Dispositif suivant une ou plusieurs des revendications 2 à 5, caractérisé en ce que le châssis partiel supérieur (34) présente, du côté situé en arrière dans le sens de traction, un longeron (21) dont la hauteur correspond à celle du châssis (19).

7. Dispositif suivant une ou plusieurs des revendications 2 à 6, caractérisé en ce que la grille de retenue, constituée en un matériau élastique, de préférence en matière synthétique, peut être prélevée d'un rouleau, de préférence par la tôle de traction (29) déplaçable en va-et-vient, la tôle de traction (29) présentant des organes de retenue en saillie (39).

8. Procédé de fabrication d'ensembles de pavés, qui sont constitués de pavés en béton (10) disposés à distance l'un de l'autre et qui sont mutuellement reliés par une grille de retenue (11) à base de fils longitudinaux (12) et de fils transversaux (13), en particulier dans un dispositif suivant une ou plusieurs des revendications 2 à 7, caractérisé en ce que
a) un châssis partiel inférieur (35) est agencé sur un support, en particulier une planche de support (28),
b) ensuite la grille de retenue (11) est agencée sur le châssis partiel inférieur (35),
c) puis un châssis partiel supérieur (34) est disposé sur le châssis partiel inférieur (35) et respectivement la grille de retenue (11), la grille de retenue (11) étant enserrée entre le châssis partiel supérieur (34) et le châssis partiel inférieur (35), de préférence de trois côtés,
d) ensuite le béton est chargé dans le châssis ouvert vers le haut (19), la grille de retenue (11) étant réalisée de façon que le béton chargé dans le moule puisse passer à travers des ouvertures (18) formées par les fils longitudinaux (12) et transversaux (13),
e) puis un poinçon de pressage (31) est descendu dans le moule (19), le béton étant comprimé,
f) ensuite le châssis partiel inférieur (35) est retiré horizontalement par rapport au châssis partiel supérieur (34) fixe,
g) puis le châssis partiel supérieur (34) est déplacé vers le haut, et
h) ensuite le poinçon de pressage (31) est soulevé.
